# EUROPÄISCHE PATENTSCHRIFT

(11) **EP 2 542 719 B1**
(45) Veröffentlichungstag und Bekanntmachung des Hinweises auf die Patenterteilung: **08.04.2015**
(21) Anmeldenummer: 11703147.6
(22) Anmeldetag: 04.02.2011
(51) Int. Cl.: E01B 27/17

(54) **STOPFMASCHINE MIT EINER ZUSATZHEBEEINRICHTUNG**
TAMPING MACHINE WITH AN ADDITIONAL LIFTING DEVICE
BOURREUSE AVEC UN DISPOSITIF DE LEVAGE SUPPLÉMENTAIRE

(30) Priorität: 01.03.2010 AT 3102010
(43) Veröffentlichungstag der Anmeldung: 09.01.2013
(73) Patentinhaber: Plasser & Theurer Export von Bahnbaumaschinen Gesellschaft m.b.H., 1010 Wien (AT)
(72) Erfinder: THEURER, Josef, A-1010 Wien (AT); SCHÖNAIGNER, Alfred, A-4020Linz (AT)
(86) Internationale Anmeldenummer: PCT/EP2011/000537
(87) Internationale Veröffentlichungsnummer: WO 2011/107201

(56) Entgegenhaltungen:
- EP-A1- 1 143 069
- EP-A2- 1 162 310
- DE-A1- 2 305 421
- DE-A1- 4 307 862

## Beschreibung

Die Erfindung betrifft eine Stopfmaschine zum Unterstopfen eines Gleises gemäß dem Oberbegriff von Anspruch 1.

Derartige Stopfmaschinen sind beispielsweise aus EP-A 1 143 069 bereits bekannt und eignen sich nicht nur zum Gleisstopfen von sogenannten Streckenabschnitten, sondern auch insbesondere zum Stopfen im Weichenbereich. Dabei wird - parallel zur Hebung des Haupt-Gleises durch ein unmittelbar beim Stopfaggregat vorgesehenes Gleishebeaggregat - der abzweigende Schienenstrang mit Hilfe einer über eine Doppelspurkranzrolle auf diesem abrollenden Zusatzhebeeinrichtung synchron mit angehoben. Zu diesem Zweck weist die Zusatzhebeeinrichtung ein an einem Träger befestigtes und in Gleisquerrichtung sowie vertikal anhand von Antrieben verstellbares Hebewerkzeug auf, das an einen Schienenkopf der abzweigenden Schiene anlegbar ist und damit in Eingriff verbleibt, während sich die Stopfmaschine kontinuierlich in Arbeitsrichtung vorwärtsbewegt. Beim Durchfahren der Weiche können allerdings an manchen Stellen Probleme auftreten bzw. kann es auch, bedingt durch die Lage bestimmter Weichenkomponenten, erforderlich sein, das Zusatzhebeaggregat kurzzeitig vom Schienenkopf zu lösen.

Die Aufgabe der vorliegenden Erfindung liegt nun in der Schaffung einer Stopfmaschine der eingangs genannten Art, mit der eine lückenlose Kontaktierung der Zusatzhebeeinrichtung mit der Weiche möglich ist.

Diese Aufgabe wird mit erfindungsgemäß durch eine Stopfmaschine der gattungsgemäßen Art mit den im Kennzeichen von Anspruch 1 angeführten Merkmalen gelöst.

Eine derart ausgebildete Zusatzhebeeinrichtung einer Stopfmaschine zeichnet sich nun aufgrund der beiden voneinander in Maschinenlängsrichtung distanzierten Anlaufrollen durch deutlich verbesserte Greifsicherheit aus, während dadurch gleichzeitig auch eine größere Klemmkraft zuverlässig auf den Schienenkopf übertragbar ist. Dies bewirkt in vorteilhafter Weise eine erhöhte Entgleitsicherheit bei gehobener Schiene des Abzweiggleises und somit eine Steigerung der Arbeitssicherheit insgesamt. Weiters entfällt infolge der beiden Anlaufrollen die Notwendigkeit, die Spurkranzrolle zur Auflage der Zusatzhebeeinrichtung wie bisher als Doppelflanschrolle auszubilden; eine nunmehr mögliche Ausbildung mit einem einfachen Spurkranz erlaubt es, die Einrichtung während der Weichenquerung auf der Schiene liegenbleiben zu lassen. Schließlich bietet die Möglichkeit der Verschwenkung der Zusatzhebeeinrichtung relativ zum Träger noch den besonderen Vorteil einer problemlosen Anpassung an die - im Winkel zum Hauptgleis verlaufende - Lage der abzweigenden Schiene, wodurch insbesondere der Vorgang des Eingleisens der Zusatzhebeeinrichtung in der Weiche wesentlich erleichtert wird.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:
Fig. 1 eine stark vereinfachte Seitenansicht einer erfindungsgemäß ausgebildeten Stopfmaschine, Fig. 2 eine Schnittansicht gemäß Pfeil II in Fig. 1, und Fig. 3 und 4 je eine vergrößerte Detailansicht in Gleisquer- bzw. - längsrichtung der erfindungsgemäßen Zusatzhebeeinrichtung.

Eine in Fig. 1 lediglich schematisch dargestellte Stopfmaschine 1 zum Unterstopfen eines aus Schienen 2 und Schwellen 3 gebildeten Gleises 4 weist einen auf Schienenfahrwerken 5 gelagerten Maschinenrahmen 6 auf. Mit Hilfe eines Motors 7 sowie eines Fahrantriebes 8 und Fahrkabinen 9 ist die Stopfmaschine 1 in einer durch einen Pfeil angedeuteten Arbeitsrichtung 10 verfahrbar. Zur Beaufschlagung und Steuerung von verschiedenen Arbeitsaggregaten der Maschine 1 dient eine in einer Arbeitskabine 11 befindliche Steuereinrichtung 12.

Die Stopfmaschine 1 ist mit einem am Maschinenrahmen 6 befestigen Stopfaggregat 13 ausgestattet, das durch Antriebe 14 höhen- und querverstellbar und für die Unterstopfung des Gleises 4 - und dabei speziell zum Einsatz in Weichen 15 - ausgebildet ist. Bezüglich der Arbeitsrichtung 10 unmittelbar vor dem Stopfaggregat 13 ist zwischen den Schienenfahrwerken 5 ein durch Antriebe 16 höhen- und querverstellbares Gleishebeaggregat 17 zum Nivellieren und Richten eines von den Schienenfahrwerken 5 befahrenen Haupt-Gleises 18 (Fig. 2) des Gleises 4 vorgesehen.

Wie nun genauer in Fig. 2 zu sehen, ist dem Gleishebeaggregat 17 pro Längsseite der Maschine 1 jeweils eine Zusatzhebeeinrichtung 19 zugeordnet, die zum Anheben eines vom Haupt-Gleis 18 abzweigenden Abzweigstrangs 20 der Weiche 15 ausgebildet ist. Die Zusatzhebeeinrichtung 19 ist an einem normal zu einer Maschinenlängsrichtung 28 (Fig. 1) verlaufenden Träger 21 befestigt, der durch ein Gelenk 23 mit einer in Maschinenlängsrichtung 28 verlaufenden Achse 24 am Maschinenrahmen 6 angelenkt und durch einen Antrieb 22 höhenverstell- bzw. -verschwenkbar ist. Mittels eines weiteren Antriebes 25 ist der Träger 21 zur Verstellung der - am vom Gelenk 23 distanzierten Ende des Trägers 21 positionierten - Zusatzhebeeinrichtung 19 normal zur Maschinenlängsrichtung 28 verlängerbar ausgebildet. Darüber hinaus ist die Zusatzhebeeinrichtung 19 mit Hilfe eines Antriebs 41 um eine Achse 42 relativ zum Träger 21 verschwenkbar.

Wie in den Fig. 3 und 4 in größerem Detail ersichtlich, ist die Zusatzhebeeinrichtung 19 mit einem an einen Schienenkopf 26 des Abzweigstrangs 20 anlegbaren Hebewerkzeug 27 ausgestattet. Dieses besteht im Wesentlichen aus einer durch einen Antrieb 29 an eine Unterseite 31 des Schienenkopfs 26 einschwenkbaren, rotierbaren Heberolle 30. Weiters sind mit der Zusatzhebeeinrichtung 19 zwei in Maschinenlängsrichtung 28 voneinander distanzierte, scheibenförmige Anlaufrollen 32 verbunden, die in einer gemeinsamen Rotationsebene 33 rotierbar und zur Anlage an eine erste Flanke 34 des Schienenkopfs 26 ausgebildet sind. Zur Anlage an eine gegenüberliegende, zweite Flanke 35 des Schienenkopfes 26 ist eine Spurkranzrolle 36 vorgesehen, die zur Auflage der Zusatzhebeeinrichtung 19 auf dem Abzweigstrang 20 dient und auf diesem im Arbeitseinsatz kontinuierlich abrollt.

Die beiden Anlaufrollen 32 und die Spurkranzrolle 36 haben Rotationsachsen 37 bzw. 38, die jeweils parallel zueinander ausgerichtet sind. In Richtung dieser Rotationsachsen 37, 38 gesehen, sind die Spurkranzrolle 36 (bzw. deren Flansch) und das Hebewerkzeug 27 bezüglich des Schienenkopfes 26 einander gegenüberliegend angeordnet. Dabei sind die Rotationsachsen 37 der Anlaufrollen 32 bezüglich der Rotationsachse 38 der Spurkranzrolle 36 hinsichtlich einer Vertikalen höher positioniert. Ein Durchmesser D der Anlaufrollen 32 ist um wenigstens 40% größer ausgebildet als ein Durchmesser d der Spurkranzrolle 36.

Jede Anlaufrolle 32 ist mit der Zusatzhebeeinrichtung 19 mittels einer Rollenhalterung 39 verbunden und ist in Bezug auf diese in Richtung der Rotationsachse 37 verschiebbar ausgebildet (siehe kleiner Pfeil in Fig. 4). Zu diesem Zweck kann z.B. eine die Rotationsachse 37 bildende Achswelle 40 der Anlaufrollen 32 in unterschiedlichen Positionen an der Rollenhalterung 39 fixierbar ausgebildet sein. Auf diese Art kann die Zusatzhebeeinrichtung 19 zu Einsatzbeginn rasch und einfach auf in der Einsatzpraxis vorkommende, bezüglich ihrer Breite unterschiedlich dimensionierte Schienenköpfe 26 eingestellt werden. Gleichzeitig ermöglicht es die Verschwenkbarkeit der Zusatzhebeeinrichtung 19 um die Achse 42 relativ zum Träger 21, die Lage der Rotationsebene 33 der Anlaufrollen 32 - insbesondere beim Eingleisen der Zusatzhebeeinrichtung 19 zu Beginn des Arbeitseinsatzes - an die im Winkel zum Haupt-Gleis 18 verlaufende Lage des Abzweigstrangs 20 der Weiche 15 anzugleichen. Diese Einstellung zur Vermeidung von Eingleisungsfehlern kann in vorteilhafter Weise mittels des Antriebs 41 ferngesteuert von in der Arbeitskabine 11 befindlichem Arbeitspersonal vorgenommen werden.

## Patentansprüche

1. Stopfmaschine (1) zum Unterstopfen eines Gleises (4), mit einem zwischen Schienenfahrwerken (5) und - bezüglich einer Arbeitsrichtung (10) der Maschine (1) - unmittelbar vor einem Stopfaggregat (13) positionierten, durch Antriebe (16) höhenverstellbaren Gleishebeaggregat (17) zum Nivellieren und Richten eines von den Schienenfahrwerken (5) befahrenen Haupt-Gleises (18), sowie mit einer - zum Anheben eines vom Haupt-Gleis (18) abzweigenden Abzweigstranges (20) einer Weiche (15) ausgebildeten - Zusatzhebeeinrichtung (19), die an einem normal zu einer Maschinenlängsrichtung (28) verlaufenden Träger (21) befestigt ist und ein an einen Schienenkopf (26) anlegbares Hebewerkzeug (27) aufweist, **gekennzeichnet durch folgende Merkmale:**
a) zwei in Maschinenlängsrichtung (28) voneinander distanzierte, scheibenförmige, in einer gemeinsamen Rotationsebene (33) rotierbare Anlaufrollen (32) zur Anlage an eine erste Flanke (34) des Schienenkopfes (26) sind mit der Zusatzhebeeinrichtung (19) verbunden,
b) zur Anlage an eine zweite Flanke (35) des Schienenkopfes (26) sowie zur Auflage der Zusatzhebeeinrichtung (19) auf diesen ist eine Spurkranzrolle (36) vorgesehen,
c) die Zusatzhebeeinrichtung (19) ist durch einen Antrieb (41) um eine Achse (42) relativ zum Träger (21) verschwenkbar.

2. Stopfmaschine nach Anspruch 1, **dadurch gekennzeichnet, dass** Rotationsachsen (37, 38) der beiden Anlaufrollen (32) und der Spurkranzrolle (36) parallel zueinander angeordnet sind.

3. Stopfmaschine nach Anspruch 2, **dadurch gekennzeichnet, dass** die Spurkranzrolle (36) und das Hebewerkzeug (27) in Richtung der Rotationsachsen (37, 38) bezüglich des Schienenkopfes (26) einander gegenüberliegend angeordnet sind.

4. Stopfmaschine nach Anspruch 2, **dadurch gekennzeichnet, dass** die Rotationsachsen (37) der Anlaufrollen (32) bezüglich der Rotationsachse (38) der Spurkranzrolle (36) sowie bezüglich einer Vertikalen höher positioniert sind.

5. Stopfmaschine nach Anspruch 4, **dadurch gekennzeichnet, dass** ein Durchmesser (D) der Anlaufrollen (32) wenigstens um 40% größer als ein Durchmesser (d) der Spurkranzrolle (36) ausgebildet ist.

6. Stopfmaschine nach Anspruch 2, **dadurch gekennzeichnet, dass** die Anlaufrolle (32) in Bezug auf eine mit der Zusatzhebeeinrichtung (19) verbundene Rollenhalterung (39) in Richtung der Rotationsachse (37) verschiebbar und in unterschiedlichen Positionen fixierbar ist.

## Claims

1. A tamping machine (1) for tamping a track (4), including a track lifting unit (17) vertically adjustable by drives (16) and positioned between on-track undercarriages (5) and immediately in front of a tamping unit (13) - with regard to a working direction (10) of the machine (1) - for levelling and lining a main track (18) on which the on-track undercarriages (5) are travelling, and also including an auxiliary lifting device (19) - designed for lifting a branch rail (20) of a switch (15) branching off the main track (18) - which is fastened on a beam (21) extending perpendicularly to a longitudinal direction (28) of the machine and has a lifting tool (27) designed to be applied to a rail head (26), **characterized by the following features:**
a) two disk-shaped thrust rollers (32), spaced from one another in the longitudinal direction (28) of the machine and rotatable in a common plane of rotation (33), for application to a first side face (34) of the rail head (26) are connected to the auxiliary lifting device (19),
b) a flanged roller (36) is provided for application to a second side face (35) of the rail head (26) and for resting the auxiliary lifting device (19) on the latter,
c) the auxiliary lifting device (19) is pivotable relative to the beam (21) about an axis (42) by means of a drive (41).

2. A tamping machine according to claim 1, **characterized in that** axes of rotation (37, 38) of the two thrust rollers (32) and of the flanged roller (36) are arranged parallel to one another.

3. A tamping machine according to claim 2, **characterized in that** the flanged roller (36) and the lifting tool (27) are arranged opposite one another in the direction of the axes of rotation (37, 38) with regard to the rail head (26).

4. A tamping machine according to claim 2, **characterized in that** the axes of rotation (37) of the thrust rollers (32) are positioned higher, with regard to a vertical, than the axis of rotation (38) of the flanged roller (36).

5. A tamping machine according to claim 4, **characterized in that** a diameter (D) of the thrust rollers (32) is configured to be at least 40% larger than a diameter (d) of the flanged roller (36).

6. A tamping machine according to claim 2, **characterized in that** the thrust roller (32) is displaceable in the direction of the axis of rotation (37) with respect to a roller mount (39) connected to the auxiliary lifting device (19) and is designed to be fixed in different positions.

## Revendications

1. Machine de bourrage (1) pour le bourrage inférieur d'une voie ferrée (4), avec un module de nivelage de voie (17) positionné entre des mécanismes de roulement ferroviaires (5) et directement avant un module de bourrage (13), par rapport à un sens de travail (10) de la machine (1), réglable en hauteur par des entraînements (16), pour le nivelage et l'alignement d'une voie ferrée principale (18) parcourue par les mécanismes de roulement ferroviaires (5), ainsi qu'avec un dispositif de nivelage supplémentaire (19) réalisé pour soulever un tronçon de voie déviée (20) déviant de la voie ferrée principale (18) d'un aiguillage (15), qui est fixé à un support (21) s'étendant perpendiculairement à une direction longitudinale de la machine (28) et présente un outil de nivelage (27) pouvant être appliqué sur une tête de rail (26), **caractérisée par les caractéristiques suivantes :**
a) deux rouleaux de démarrage (32) écartés l'un de l'autre dans la direction longitudinale de la machine (28), en forme de disque, pouvant tourner dans un plan de rotation commun (33) pour l'appui sur un premier flanc (34) de la tête de rail (26) sont reliés au dispositif de nivelage supplémentaire (19),
b) un rouleau de boudin (36) est prévu pour l'appui sur un second flanc (35) de la tête de rail (26) ainsi que pour le support du dispositif de nivelage supplémentaire (19) sur celle-ci,
c) le dispositif de nivelage supplémentaire (19) peut pivoter par un entraînement (41) autour d'un axe (42) par rapport au support (21).

2. Machine de bourrage selon la revendication 1, **caractérisée en ce que** des axes de rotation (37, 38) des deux rouleaux de démarrage (32) et du rouleau de boudin (36) sont disposés parallèlement les uns aux autres.

3. Machine de bourrage selon la revendication 2, **caractérisée en ce que** le rouleau de boudin (36) et l'outil de nivelage (27) sont disposés en face l'un de l'autre en direction des axes de rotation (37, 38) par rapport à la tête de rail (26).

4. Machine de bourrage selon la revendication 2, **caractérisée en ce que** les axes de rotation (37) des rouleaux de démarrage (32) sont positionnés plus haut par rapport à l'axe de rotation (38) du rouleau de boudin (36) ainsi que par rapport à une verticale.

5. Machine de bourrage selon la revendication 4, **caractérisée en ce qu'**un diamètre (D) des rouleaux de démarrage (32) est réalisé de manière à être au moins 40 % supérieur à un diamètre (d) du rouleau de boudin (36).

6. Machine de bourrage selon la revendication 2, **caractérisée en ce que** le rouleau de démarrage (32) peut coulisser par rapport à un dispositif de fixation de rouleau (39) relié au dispositif de nivelage supplémentaire (19) en direction de l'axe de rotation (37) et peut être fixé dans différentes positions.
